# EUROPÄISCHE PATENTSCHRIFT

(11) **EP 3 741 528 B1**
(45) Veröffentlichungstag und Bekanntmachung des Hinweises auf die Patenterteilung: **30.08.2023**
(21) Anmeldenummer: 20170640.5
(22) Anmeldetag: 21.04.2020
(51) Int. Cl.: B27D 5/00

(54) **VORRICHTUNG ZUR BESCHICHTUNG EINER OBERFLÄCHE UND VERFAHREN ZUR BESCHICHTUNG EINER OBERFLÄCHE**
DEVICE FOR COATING A SURFACE AND METHOD FOR COATING A SURFACE
DISPOSITIF DE REVÊTEMENT D'UNE SURFACE ET MÉTHODE DE REVÊTEMENT D'UNE SURFACE

(30) Priorität: 14.05.2019 DE 102019112600
(43) Veröffentlichungstag der Anmeldung: 25.11.2020
(73) Patentinhaber: Felder KG, 6060 Hall (AT)
(72) Erfinder: FELDER, Johann, 6060 Hall (AT)
(74) Vertreter: Torggler & Hofmann Patentanwälte - Innsbruck

(56) Entgegenhaltungen:
- WO-A1-00/53387
- DE-A1- 19 955 575
- DE-U- 7 031 331

## Beschreibung

Die Erfindung betrifft eine Vorrichtung zur Beschichtung einer Oberfläche, vorzugsweise einer Schmalfläche, eines, vorzugsweise platten- oder leistenförmigen, Werkstücks mit einem, vorzugsweise streifenförmigen, Deckmaterial, umfassend wenigstens eine Klebestreifen-Beschichtungsvorrichtung, mit welcher die Werkstückoberfläche mit wenigstens einem Klebestreifen vorbeschichtet werden kann, und wenigstens eine Deckmaterial-Beschichtungsvorrichtung, mit welcher die mit dem wenigstens einen Klebestreifen vorbeschichtete Werkstückoberfläche mit dem Deckmaterial beschichtet werden kann, wobei die wenigstens eine Klebestreifen-Beschichtungsvorrichtung wenigstens eine, vorzugsweise antreibbare, Förderrolle, mit welcher der wenigstens eine Klebestreifen in Richtung der Werkstückoberfläche förderbar ist, und/oder wenigstens eine Andruckrolle, mit welcher der wenigstens eine Klebestreifen, vorzugsweise erstmalig, an die Werkstückoberfläche drückbar ist, umfasst. Die Erfindung betrifft weiterhin eine Anordnung aus einer solchen Vorrichtung und wenigstens einem Klebestreifen. Und schließlich betrifft die Erfindung ein Verfahren zur Beschichtung einer Oberfläche, vorzugsweise einer Schmalfläche, eines, vorzugsweise platten- oder leistenförmigen, Werkstücks mit einem, vorzugsweise streifenförmigen, Deckmaterial mittels einer solchen Vorrichtung.

Eine Vorrichtung zur Beschichtung einer Oberfläche eines Werkstücks mit einem Deckmaterial ist aus der DE 199 55 575 B4 bekannt.

Bei dieser Vorrichtung ist es vorgesehen, dass die Laufgeschwindigkeit eines über ein Vakuumförderband zugeführten Haftelements derart auf die Laufgeschwindigkeit des Werkstücks abgestimmt ist, dass das Haftelement und ein Seitenrand des Werkstücks im Bereich eines Andruck-Vakuumförderbands im Wesentlichen relativbewegungsfrei sind.

Nachteilig dabei ist, dass eine kleine Relativgeschwindigkeit nicht ausgeschlossen werden kann. Dies wirkt sich unmittelbar nachteilig auf die Qualität des Beschichtungsergebnisses aus. Es kann zu einem Faltenwurf und/oder zu einer Rissbildung des Haftelements kommen.

Weiterhin ist es bei der Vorrichtung gemäß der DE 199 55 575 B4 vorgesehen, dass das Haftelement über ein Andruck-Vakuumförderband an die zu beschichtende Werkstückfläche gedrückt wird.

Nachteilig dabei ist, dass es an der Ecke des Werkstücks, welche zuerst mit dem Haftelement in Kontakt tritt, zu einer Wulstbildung kommen kann, da das Andruck-Vakuumförderband einen Überstand des Haftelements um die Ecke biegt und dadurch ein nachfolgender Haftelementabschnitt den Kontakt zum Werkstück verliert. Dieser Wulst wirkt sich ebenfalls nachteilig auf die Qualität des Beschichtungsergebnisses aus.

Bei der in der DE 199 55 575 B4 offenbarten Lösung wird ein nachlaufender Abschnitt des einseitig an der Werkstückoberfläche anklebenden Haftelements mittels einem Kappmesser unmittelbar hinter dem Werkstück abgetrennt.

Nachteilig dabei ist, dass die Gefahr besteht, dass das Haftelement im Zuge des Abtrennvorgangs wieder bereichsweise vom Werkstück abgerissen und z.B. verdreht wieder angehaftet wird, was wiederum zu einem beeinträchtigten Beschichtungsergebnis führt.

Die WO 00/53387 A1, welche den Oberbegriff von Anspruch 1 beinhaltet, und die DE 70 31 331 U stellen weiteren Stand der Technik dar.

Die Aufgabe der Erfindung besteht daher darin, eine gegenüber dem Stand der Technik verbesserte Vorrichtung anzugeben, bei welcher die beschriebenen Nachteile zumindest teilweise behoben sind, und welche sich insbesondere durch eine verbesserte Qualität des Beschichtungsergebnisses auszeichnet.

Eine weitere Aufgabe besteht darin, eine Anordnung aus einer solchermaßen verbesserten Vorrichtung und wenigstens einem Klebestreifen sowie ein Verfahren zur Beschichtung einer Oberfläche, vorzugsweise einer Schmalfläche, eines, vorzugsweise platten- oder leistenförmigen, Werkstücks mit einem, vorzugsweise streifenförmigen, Deckmaterial mittels einer solchermaßen verbesserten Vorrichtung anzugeben.

Diese Aufgabe wird durch die Merkmale der Ansprüche 1, 12 und 13 gelöst.

Gemäß der Erfindung ist es vorgesehen, dass die wenigstens eine Förderrolle und/oder die wenigstens eine Andruckrolle relativ zum wenigstens einen Klebestreifen und/oder zur Werkstückoberfläche lageverstellbar ausgebildet ist.

Die Möglichkeit, die wenigstens eine Förderrolle in ihrer Lage relativ zum wenigstens einen Klebestreifen und/oder zur Werkstückoberfläche zu verstellen, bietet den Vorteil, dass der wenigstens eine Klebestreifen an die zu beschichtende Werkstückoberfläche mittels der wenigstens einen Förderrolle gefördert und dann, wenn der wenigstens eine Klebestreifen an der Werkstückoberfläche anhaftet, von der Werkstückoberfläche abgehoben werden kann. Der Klebestreifen kann in weiterer Folge vom Werkstück selber mitgezogen werden. Es ist nicht mehr notwendig, darauf zu achten, dass die Geschwindigkeiten der wenigstens einen Förderrolle und des Werkstücks perfekt aufeinander abgestimmt sind, da der wenigstens eine Klebestreifen entweder nur von der wenigstens einen Förderrolle oder vom Werkstücks selber gefördert wird. Die Gefahr eines Faltenwurfs und/oder einer Rissbildung ist damit ausgeschlossen oder zumindest signifikant reduziert.

Die Möglichkeit, die wenigstens eine Andruckrolle in ihrer Lage relativ zum wenigstens einen Klebestreifen und/oder zur Werkstückoberfläche zu verstellen, bietet den Vorteil, dass die wenigstens eine Andruckrolle zunächst, wenn kein Werkstück zu beschichten ist, in einer Wartestellung angeordnet werden kann, in welcher die wenigstens eine Andruckrolle beabstandet zu einer potentiell zu beschichtenden Werkstückoberfläche angeordnet ist. Soll nun eine Oberfläche eines Werkstücks beschichtet werden, so ist es möglich, die Ecke des Werkstücks, bei welcher es im Stand der Technik zu einer Wulstbildung kam, zunächst die wenigstens eine Andruckrolle passieren zu lassen, und die wenigstens eine Andruckrolle erst dann an die Werkstückoberfläche heranzuführen, d.h. die wenigstens eine Andruckrolle aus der Wartestellung in eine Andrückstellung zu überführen. Damit kann die Wulstbildung vermieden werden.

Optional ist es vorgesehen, dass die wenigstens eine Klebestreifen-Beschichtungsvorrichtung wenigstens eine Klebestreifen-Zuführvorrichtung, mit welcher der wenigstens eine Klebestreifen zur Werkstückoberfläche führbar ist, umfasst, wobei die wenigstens eine Klebestreifen-Zuführvorrichtung wenigstens eine Trennvorrichtung zum Durchtrennen des Klebestreifens an einer Trennstelle umfasst, vorzugsweise wobei die wenigstens eine Trennvorrichtung ein relativ zu einem feststehenden Gegenmesser bewegbares Messer umfasst, und die wenigstens eine Klebestreifen-Zuführvorrichtung wenigstens eine Führungs- und/oder Haltevorrichtung zum Führen und/oder Halten des Klebestreifens vor und/oder hinter der Trennstelle umfasst, vorzugsweise wobei die wenigstens eine Führungs- und/oder Haltevorrichtung dazu ausgebildet ist, einen zwischen der wenigstens einen Andruckrolle und der wenigstens einen Trennvorrichtung angeordneten und noch auf die Werkstückoberfläche zu applizierenden Restabschnitt des wenigstens einen Klebestreifens zu führen und/oder halten.

Hierdurch ist es möglich, den wenigstens einen Klebestreifen bereits zu einem früheren Zeitpunkt, bevor er an der Werkstückoberfläche vollständig anhaftet, zu durchtrennen, und nicht erst unmittelbar hinter dem Werkstück wie beim Stand der Technik. Der wenigstens eine Klebestreifen kann also erfindungsgemäß in der wenigstens einen Klebestreifen-Zuführvorrichtung durchtrennt werden. Auf diese Weise ist die Gefahr, dass das Haftelement im Zuge des Abtrennvorgangs wieder bereichsweise vom Werkstück abgerissen und z.B. verdreht wieder angehaftet wird, ausgeschlossen oder zumindest signifikant reduziert.

Gemäß einer vorteilhaften Ausgestaltung ist wenigstens eine Stellvorrichtung vorgesehen, mit welcher die wenigstens eine Förderrolle und/oder die wenigstens eine Andruckrolle lageverstellbar ist, vorzugsweise wobei die wenigstens eine Stellvorrichtung wenigstens eine Kolben-Zylinder-Einheit, einen Linearantrieb und/oder einen Schwenkantrieb umfasst. Dadurch kann die wenigstens eine Förderrolle und/oder die wenigstens eine Andruckrolle präzise und reproduzierbar in ihrer Lage verstellt werden.

Erfindungsgemäß ist vorgesehen, dass die wenigstens eine Förderrolle derart lageverstellbar ist, dass ein Kontakt mit dem wenigstens einen Klebestreifen aufhebbar ist, sobald der wenigstens eine Klebestreifen abschnittsweise an der Werkstückoberfläche anhaftet. Dadurch kann ein nahtloser Wechsel in der Förderung des wenigstens einen Klebestreifens von der wenigstens einen Förderrolle auf eine Förderung durch das Werkstück erfolgen.

Erfindungsgemäß ist vorgesehen, dass die wenigstens eine Andruckrolle derart lageverstellbar ist, dass ein Kontakt mit dem wenigstens einen Klebestreifen beim oder unmittelbar nach einem erstmaligen abschnittsweisen Anhaften des wenigstens einen Klebestreifens an der Werkstückoberfläche herstellbar ist. Dadurch wird eine aus dem Stand der Technik bekannte nachteilige Wulstbildung vermieden und gleichzeitig der wenigstens eine Klebestreifen zuverlässig an die Werkstückoberfläche angehaftet werden.

Bevorzugt ist es vorgesehen, dass die wenigstens eine Förderrolle und/oder die wenigstens eine Andruckrolle über einen Verstellweg von 0,1 mm bis 10,0 mm, vorzugsweise 0,5 mm bis 2,5 mm, lageverstellbar ist. Ein solcher Verstellweg ermöglicht einerseits einen sicheren Abstand zum wenigstens einen Klebestreifen und/oder zur Werkstückoberfläche. Andererseits ist er nur so groß, dass die wenigstens eine Förderrolle und/oder die wenigstens eine Andruckrolle sehr schnell an den wenigstens einen Klebestreifen und/oder die Werkstückoberfläche herangeführt werden kann.

Eine besonders zuverlässige Führung des wenigstens einen Klebestreifens kann dadurch erzielt werden, dass die wenigstens eine Klebestreifen-Beschichtungsvorrichtung wenigstens eine Klebestreifen-Zuführvorrichtung, mit welcher der wenigstens eine Klebestreifen zur Werkstückoberfläche führbar ist, umfasst und die wenigstens eine Klebestreifen-Zuführvorrichtung die wenigstens eine Förderrolle umfasst, und/oder wenigstens eine Führungsbacke und/oder wenigstens eine Führung für den Klebestreifen umfasst, bevorzugt wobei die wenigstens eine Führungsbacke und/oder die wenigstens eine Führung dazu ausgebildet ist Klebestreifen mit unterschiedlichen Breiten zu führen, besonders bevorzugt, wobei die wenigstens eine Führungsbacke und/oder die wenigstens eine Führung relativ zu einer Basis verstellbar oder austauschbar ist, und/oder in Längserstreckung unter einem Winkel von mehr als 35°, vorzugsweise unter einem Winkel von ca. 55°, zur zu beschichtenden Werkstückoberfläche angeordnet ist. Eine Anordnung der wenigstens einen Klebestreifen-Zuführvorrichtung unter einem Winkel von mehr als 35°, vorzugsweise unter einem Winkel von ca. 55°, zur zu beschichtenden Werkstückoberfläche hat den Vorteil, dass unmittelbar vor oder hinter der wenigstens einen Klebestreifen-Zuführvorrichtung weitere Komponenten der Vorrichtung angeordnet werden können, wie beispielsweise wenigstens eine Aktivierungsvorrichtung zur Aktivierung, vorzugsweise Erwärmung, der Werkstückoberfläche und/oder des wenigstens einen Klebestreifens.

Wenigstens eine solche Aktivierungsvorrichtung ist gemäß einer bevorzugten Ausführungsform vorgesehen, bevorzugt wobei die wenigstens eine Aktivierungsvorrichtung eine Wärmequelle, besonders bevorzugt einen Infrarot-Strahler, Laser und/oder eine Heißluftquelle, umfasst. Eine solche Aktivierungsvorrichtung bietet den Vorteil, dass der wenigstens eine Klebestreifen in flexibler Weise zielgenau an einer vorbestimmten Stelle innerhalb der Vorrichtung aktiviert werden kann.

Besonders bevorzugt sind wenigstens zwei Aktivierungsvorrichtungen vorgesehen, wobei eine der beiden Aktivierungsvorrichtungen bezogen auf eine Durchlaufrichtung des Werkstücks vor der wenigstens einen Andruckrolle und die andere der beiden Aktivierungsvorrichtungen bezogen auf die Durchlaufrichtung des Werkstücks hinter der wenigstens einen Andruckrolle angeordnet ist, vorzugsweise wobei die vor der wenigstens einen Andruckrolle angeordnete Aktivierungsvorrichtung dazu ausgebildet ist, die unbeschichtete Werkstückoberfläche zu aktivieren, und/oder die hinter der wenigstens einen Andruckrolle angeordnete Aktivierungsvorrichtung dazu ausgebildet ist, die mit dem wenigstens einen Klebestreifen vorbeschichtete Werkstückoberfläche zu aktivieren.

Als günstig hat es sich erwiesen, dass wenigstens eine Schnittstelle zur lösbaren Befestigung einer Leimauftragsvorrichtung vorgesehen ist, vorzugsweise wobei die wenigstens eine Schnittstelle bezogen auf eine Durchlaufrichtung des Werkstücks zwischen der wenigstens einen Klebestreifen-Beschichtungsvorrichtung und der wenigstens einen Deckmaterial-Beschichtungsvorrichtung angeordnet ist. Dadurch kann die Einsatzmöglichkeit der Vorrichtung erhöht werden, indem je nach Art der zu beschichtenden Werkstücke und des dabei zu verwendenden Deckmaterials ein geeignetes Haftmittel verwendet werden kann.

Als vorteilhaft hat es sich herausgestellt, dass wenigstens ein Magazin zur Aufnahme einer Spule mit dem wenigstens einen Klebestreifen vorgesehen ist, vorzugsweise wobei wenigstens eine Führungsrolle zur Führung des wenigstens einen Klebestreifens zur wenigstens einen Klebestreifen-Beschichtungsvorrichtung vorgesehen ist, bevorzugt wobei das wenigstens eine Magazin ein öffenbares Gehäuse umfasst, besonders bevorzugt wobei das Gehäuse wenigstens einen Anschluss zur Befüllung des Gehäuses mit einem Gas umfasst. Auf diese Weise kann der wenigstens eine Klebestreifen in größerer Menge sicher bevorratet werden.

Als günstig hat es sich erwiesen, dass die wenigstens eine Deckmaterial-Beschichtungsvorrichtung wenigstens eine Deckmaterial-Zuführvorrichtung, mit welcher das Deckmaterial zur Werkstückoberfläche führbar ist, umfasst, wobei die wenigstens eine Deckmaterial-Zuführvorrichtung derart ausgebildet ist, dass das Deckmaterial unter einem Winkel der Werkstückoberfläche zuführbar ist, der kleiner ist als der Winkel, unter welchem der wenigstens eine Klebestreifen der Werkstückoberfläche zuführbar ist.

In diesem Zusammenhang bietet es sich an, dass die wenigstens eine Deckmaterial-Zuführvorrichtung wenigstens einen Führungskeil und/oder wenigstens eine Anpressrolle umfasst, vorzugsweise wobei die wenigstens eine Anpressrolle antreibbar ist und/oder konisch ausgebildet ist.

Gemäß einer vorteilhaften Ausgestaltung der Erfindung ist wenigstens eine Werkstück-Transportvorrichtung zum Fortbewegen des Werkstücks in einer vorbestimmten Durchlaufrichtung vorgesehen. Damit kann in zuverlässiger Weise eine Relativbewegung zwischen dem Werkstück und der wenigstens einen Klebestreifen-Beschichtungsvorrichtung und der wenigstens einen Deckmaterial-Beschichtungsvorrichtung erzielt werden.

Wie eingangs ausgeführt, wird Schutz auch begehrt für eine Anordnung aus einer erfindungsgemäßen Vorrichtung und wenigstens einem Klebestreifen, wobei der wenigstens eine Klebestreifen aus einer homogenen trägermittellosen Masse besteht, vorzugsweise wobei die wenigstens eine Masse wenigstens ein isocyanatreaktives Polymer, welches durch Wärmeeinwirkung aktivierbar ist, umfasst. Im Gegensatz zum Stand der Technik kommt dabei nicht ein Haftelement zum Einsatz, welcher aus einem z.B. textilen Träger und einem darauf angeordneten Haftmittel besteht. Ein Klebestreifen aus einer homogenen trägermittellosen Masse ist im Vergleich dazu einfacher und zuverlässiger aktivierbar. Es kann auch eine größere Haltekraft zwischen der Werkstückoberfläche und dem Deckmaterial erzielt werden.

Isocyanatreaktive Polymere weisen eine hohe Feuchtigkeits- und Wärmestandfestigkeit auf.

Weiterhin wird Schutz begehrt für ein Verfahren zur Beschichtung einer Oberfläche nach den Ansprüchen 13 und 14.

Es bietet sich an, dass die Vorrichtung wenigstens zwei Aktivierungsvorrichtungen umfasst, wobei eine der beiden Aktivierungsvorrichtungen bezogen auf eine Durchlaufrichtung des Werkstücks vor der wenigstens einen Andruckrolle und die andere der beiden Aktivierungsvorrichtungen bezogen auf die Durchlaufrichtung des Werkstücks hinter der wenigstens einen Andruckrolle angeordnet ist, und wobei die vor der wenigstens einen Andruckrolle angeordnete Aktivierungsvorrichtung vor dem ersten Verfahrensschritt die unbeschichtete Werkstückoberfläche aktiviert, und/oder die hinter der wenigstens einen Andruckrolle angeordnete Aktivierungsvorrichtung nach dem ersten Verfahrensschritt und vor dem zweiten Verfahrensschritt die mit dem wenigstens einen Klebestreifen vorbeschichtete Werkstückoberfläche aktiviert.

Die Vorteile dieser Ausführungsformen des Verfahrens wurden in Zusammenhang mit der Vorrichtung bereits beschrieben.

Weitere Einzelheiten und Vorteile der Erfindung werden anhand der Figurenbeschreibung unter Bezugnahme auf die Zeichnungen im Folgenden näher erläutert. Darin zeigen:
- Fig. 1: einen relevanten Ausschnitt einer Vorrichtung zur Beschichtung einer Oberfläche eines Werkstücks mit einem Deckmaterial in einer schematisch dargestellten perspektivischen Ansicht,
- Fig. 2a)-d): die Vorrichtung gemäß Fig. 1, wobei das Werkstück bei einem Durchlauf in unterschiedlichen Stellungen dargestellt ist, jeweils in schematischen Draufsichten,
- Fig. 3: einen vergrößerten Teilausschnitt, welcher die Klebestreifen-Zuführvorrichtung und das Werkstück kurz vor Beendigung der Vorbeschichtung der Werkstückoberfläche mit dem Klebestreifen in einer schematischen Draufsicht zeigt, und
- Fig. 4a), b): im Wesentlichen den in der Fig. 3 dargestellten Teilausschnitt in schematisch dargestellten perspektivischen Ansichten, wobei unterschiedliche Teile der Klebestreifen-Zuführvorrichtung weggelassen wurden.

Die Figur 1 zeigt einen relevanten Ausschnitt einer Vorrichtung 1 zur Beschichtung einer Oberfläche 2, bei welcher es sich um eine Schmalfläche handelt, eines plattenförmigen Werkstücks 3 mit einem streifenförmigen Deckmaterial 4. Die Erfindung ist nicht auf die Beschichtung von Schmalflächen plattenförmiger Werkstücke 3 mit einem streifenförmigen Deckmaterial 4 beschränkt.

Die Vorrichtung 1 umfasst eine Klebestreifen-Beschichtungsvorrichtung 5, mit welcher die Werkstückoberfläche 2 mit wenigstens einem Klebestreifen 6 vorbeschichtet werden kann, und eine Deckmaterial-Beschichtungsvorrichtung 7, mit welcher die mit dem wenigstens einen Klebestreifen 6 vorbeschichtete Werkstückoberfläche 2 mit dem Deckmaterial 4 beschichtet werden kann.

Die Klebestreifen-Beschichtungsvorrichtung 5 umfasst eine Förderrolle 8, mit welcher der wenigstens eine Klebestreifen 6 in Richtung der Werkstückoberfläche 2 förderbar ist, und eine Andruckrolle 9, mit welcher der wenigstens eine Klebestreifen 6 erstmalig an die Werkstückoberfläche 2 drückbar ist.

Die Förderrolle 8 ist antreibbar. Beispielsweise kann sie, sobald die Vorrichtung 1 in Betrieb genommen wird, permanent angetrieben werden.

Bei dargestellten Ausführungsbeispiel ist die Förderrolle 8 relativ zum wenigstens einen Klebestreifen 6 lageverstellbar ausgebildet. Die Andruckrolle 9 ist relativ zum wenigstens einen Klebestreifen 6 und zur Werkstückoberfläche 2 lageverstellbar ausgebildet. Die Erfindung ist nicht auf dieses Ausführungsbeispiel beschränkt. Es kann z.B. auch nur eine der beiden Rollen 8, 9 lageverstellbar ausgebildet sein.

Die Klebestreifen-Beschichtungsvorrichtung 5 umfasst eine Klebestreifen-Zuführvorrichtung 11, mit welcher der wenigstens eine Klebestreifen 6 zur Werkstückoberfläche 2 führbar ist.

Die Klebestreifen-Zuführvorrichtung 11 umfasst eine Trennvorrichtung 18 zum Durchtrennen des Klebestreifens 6 an einer Trennstelle. Die Trennvorrichtung 18 kann wie im dargestellten Fall beispielsweise ein relativ zu einem feststehenden Gegenmesser bewegbares Messer 20 umfassen.

Es sind Aktivierungsvorrichtungen 24, 25 zur Aktivierung, vorzugsweise Erwärmung, der Werkstückoberfläche 2 und/oder des wenigstens einen Klebestreifens 6 vorgesehen. Die Aktivierungsvorrichtungen 24, 25 können beispielsweise einen Infrarot-Strahler umfassen. Dabei bietet es sich an, Strahler zu verwenden, welche elektromagnetische Strahlung im nahen Infrarotbereich emittieren.

Anstelle einer Aktivierung durch Erwärmen kann das Aktivieren alternativ oder ergänzend z.B. auch durch die Abgabe eines Wasserdampfs, eines druckbeaufschlagten Gases oder dergleichen erfolgen.

Beim dargestellten Ausführungsbeispiel sind konkret zwei Aktivierungsvorrichtungen 24, 25 vorgesehen, wobei eine der beiden Aktivierungsvorrichtungen 24, 25 bezogen auf eine Durchlaufrichtung 26 des Werkstücks 3 vor der Andruckrolle 9 und die andere der beiden Aktivierungsvorrichtungen 24, 25 bezogen auf die Durchlaufrichtung 26 des Werkstücks 3 hinter der Andruckrolle 9 angeordnet ist. Dabei ist die vor der Andruckrolle 9 angeordnete Aktivierungsvorrichtung 24 dazu ausgebildet, die unbeschichtete Werkstückoberfläche 2 zu aktivieren. Die hinter der Andruckrolle 9 angeordnete Aktivierungsvorrichtung 25 ist dazu ausgebildet, die mit dem wenigstens einen Klebestreifen 6 vorbeschichtete Werkstückoberfläche 2 zu aktivieren.

Eine oder beide Aktivierungsvorrichtungen 24, 25 können einen, im Falle der Aktivierungsvorrichtung 24 gestrichelt angedeuteten, Reflektor 38 umfassen.

Dadurch, dass die Klebestreifen-Zuführvorrichtung 11 eine Trennvorrichtung 18 zum Durchtrennen des Klebestreifens 6 umfasst, kann eine klare räumliche Trennung zwischen Aktivieren und Abtrennen des Klebestreifens 6 erzielt werden. Dadurch reduziert sich auch die Gefahr, dass ein teilweise aktivierter Klebestreifen 6 beim Abtrennen an der Trennvorrichtung 18 anhaftet.

Die Vorrichtung 1 umfasst ein Magazin 28 zur Aufnahme einer Spule 29 mit dem wenigstens einen Klebestreifen 6, wobei Führungsrollen 30 zur Führung des wenigstens einen Klebestreifens 6 zur Klebestreifen-Beschichtungsvorrichtung 5 vorgesehen sind. Anders als im dargestellten Fall kann das Magazin 28 ein öffenbares Gehäuse umfassen, bevorzugt wobei das Gehäuse wenigstens einen Anschluss zur Befüllung des Gehäuses mit einem Gas umfasst. Bei besonders reaktiven Klebstoffen bietet es sich z.B. an, das Gehäuse mit Stickstoff zu befüllen, um eine vorzeitige Aktivierung des Klebstoffs zu vermeiden.

Die Deckmaterial-Beschichtungsvorrichtung 7 umfasst eine Deckmaterial-Zuführvorrichtung 31, mit welcher das Deckmaterial 4 zur Werkstückoberfläche 2 führbar ist, wobei die Deckmaterial-Zuführvorrichtung 31 derart ausgebildet ist, dass das Deckmaterial 4 unter einem Winkel 32 der Werkstückoberfläche 2 zuführbar ist, der kleiner ist als der Winkel 17, unter welchem der wenigstens eine Klebestreifen 6 der Werkstückoberfläche 2 zuführbar ist (vergleiche auch die Figuren 2b) und 2d)).

Die Deckmaterial-Beschichtungsvorrichtung 7 kann Führungsrollen zur Führung des Deckmaterials 4 umfassen, welche der Übersichtlichkeit halber in den Figuren nicht dargestellt sind.

Die Deckmaterial-Zuführvorrichtung 31 umfasst einen Führungskeil 33 und Anpressrollen 34, 35, 36.

Dabei kann die Anpressrolle 34 antreibbar sein. Weiterhin bietet es sich an, dass die Anpressrollen 35, 36 konisch ausgebildet sind, wobei sich bevorzugt eine der Anpressrollen 35, 36 in Richtung der Oberkante des Deckmaterials 4 hin verbreitert und eine der Anpressrollen 35, 36 in Richtung der Unterkante des Deckmaterials 4, wodurch sichergestellt werden kann, dass das Deckmaterial 4 an der Unter- und Oberkante zuverlässig an das Werkstück 2 gepresst wird.

Der Führungskeil 33 weist ein Spiel zum Werkstück 3 auf (vergleiche auch Figur 2d)).

Die Vorrichtung 1 umfasst eine Werkstück-Transportvorrichtung 37 zum Fortbewegen des Werkstücks 3 in einer vorbestimmten Durchlaufrichtung 26. Es kann sich dabei z.B. um einen Bandförderer handeln.

Beim Klebestreifen 6 kann es sich um einen Klebestreifen 6 aus einer homogenen trägermittellosen Masse handeln, vorzugsweise wobei die Masse wenigstens ein isocyanatreaktives Polymer, welches durch Wärmeeinwirkung aktivierbar ist, umfasst.

Die Figuren 2a) bis 2d) zeigen ein mögliches Ausführungsbeispiel eines Verfahrens zur Beschichtung der Oberfläche 2 des Werkstücks 3 mit einem Deckmaterial 4 mittels der Vorrichtung 1.

In einem ersten Verfahrensschritt wird die Werkstückoberfläche 2 mit wenigstens einem Klebestreifen 6 vorbeschichtet (vgl. Figur 2b)).

In einem zweiten Verfahrensschritt wird die mit dem wenigstens einen Klebestreifen 6 vorbeschichtete Werkstückoberfläche 2 mit dem Deckmaterial 4 beschichtet (vgl. Figur 2d)).

Vor dem ersten Verfahrensschritt wird die unbeschichtete Werkstückoberfläche 2 durch die vor der Andruckrolle 9 angeordnete Aktivierungsvorrichtung 24 aktiviert (vgl. Figur 2a)).

Nach dem ersten Verfahrensschritt und vor dem zweiten Verfahrensschritt wird die mit dem wenigstens einen Klebestreifen 6 vorbeschichtete Werkstückoberfläche 2 durch die hinter der Andruckrolle 9 angeordnete Aktivierungsvorrichtung 25 aktiviert (vgl. Fig. 2c)).

In der Figur 2a) ist mit gestrichelten Linien eine Schnittstelle 27 zur lösbaren Befestigung einer Leimauftragsvorrichtung angedeutet, wobei die Schnittstelle 27 bezogen auf eine Durchlaufrichtung 26 des Werkstücks 3 zwischen der Klebestreifen-Beschichtungsvorrichtung 5 und der Deckmaterial-Beschichtungsvorrichtung 7 angeordnet ist. Bei der Leimauftragsvorrichtung kann es sich beispielsweise um ein Leimbecken zur Auftragung eines EVA-Leims handeln.

Die Figur 3 zeigt einen vergrößerten Teilausschnitt, welcher die Klebestreifen-Zuführvorrichtung 11 und das Werkstück 3 kurz vor Beendigung der Vorbeschichtung der Werkstückoberfläche 2 mit dem Klebestreifen 6 zeigt.

Aus dieser Darstellung geht besonders gut hervor, dass die Klebestreifen-Zuführvorrichtung 11 Führungs- und/oder Haltevorrichtungen 21, 22 zum Führen und/oder Halten des Klebestreifens 6 vor und hinter der Trennstelle, welche durch die Trennvorrichtung 18 definiert ist, umfasst.

Dabei ist die Führungs- und/oder Haltevorrichtung 22 dazu ausgebildet, einen zwischen der Andruckrolle 9 und der Trennvorrichtung 18 angeordneten und noch auf die Werkstückoberfläche 2 zu applizierenden Restabschnitt 23 des wenigstens einen Klebestreifens 6 zu führen und/oder halten.

Gestrichelt angedeutet sind weiterhin Stellvorrichtungen 10, mit welchen die Förderrolle 8 und die Andruckrolle 9 lageverstellbar sind, wobei die Stellvorrichtungen 10 wie im dargestellten Fall Kolben-Zylinder-Einheiten umfassen können. Alternativ oder ergänzend zu den Kolben-Zylinder-Einheiten können die Stellvorrichtungen 10 einen Linearantrieb und/oder Schwenkantrieb oder dergleichen umfassen.

Die Förderrolle 8 ist derart lageverstellbar, dass ein Kontakt mit dem wenigstens einen Klebestreifen 6 aufhebbar ist, sobald der wenigstens eine Klebestreifen 6 abschnittsweise an der Werkstückoberfläche 2 anhaftet. Konkret wird die Förderrolle 8 im Zuge des ersten Verfahrensschritts derart lageverstellt, dass ein Kontakt mit dem wenigstens einen Klebestreifen 6 aufgehoben wird, sobald der wenigstens eine Klebestreifen 6 abschnittsweise an der Werkstückoberfläche 2 anhaftet.

Die Andruckrolle 9 ist derart lageverstellbar, dass ein Kontakt mit dem wenigstens einen Klebestreifen 6 beim oder unmittelbar nach einem erstmaligen abschnittsweisen Anhaften des wenigstens einen Klebestreifens 6 an der Werkstückoberfläche 2 herstellbar ist. Konkret wird die Andruckrolle 9 im Zuge des ersten Verfahrensschritts derart lageverstellt, dass ein Kontakt mit dem wenigstens einen Klebestreifen 6 beim oder unmittelbar nach einem erstmaligen abschnittsweisen Anhaften des wenigstens einen Klebestreifens 6 an der Werkstückoberfläche 2 hergestellt wird, d.h. sobald die rechte Ecke sich auf Höhe der Andruckrolle 9 befindet oder unmittelbar nachdem diese Ecke die Andruckrolle 9 passiert hat.

Um die Förderrolle 8 und/oder die Andruckrolle 9 zu einem vorbestimmten Zeitpunkt zu verstellen, kann es hilfreich sein, die Geschwindigkeit des Werkstücks 3 zu erfassen. Hierzu kann die Vorrichtung 1 beispielsweise einen Lasersensor, welcher die Lage der Vorder- und/oder Hinterkante des Werkstücks 3 erfasst, vorgesehen sein.

Die Förderrolle 8 und die Andruckrolle 9 sind über einen Verstellweg von 0,1 mm bis 10,0 mm, vorzugsweise 0,5 mm bis 2,5 mm, lageverstellbar.

Im Zuge des ersten Verfahrensschritts wird der wenigstens eine Klebestreifen 6 durchtrennt, noch bevor die zu beschichtende Werkstückoberfläche 2 mit dem wenigstens einen Klebestreifen 6 vollständig vorbeschichtet ist, wobei der zwischen der Andruckrolle 9 und der Trennvorrichtung 18 angeordnete und noch auf die Werkstückoberfläche 2 zu applizierende Restabschnitt 23 des wenigstens einen Klebestreifens 6 von der Führungs- und/oder Haltevorrichtung 22 temporär geführt und/oder gehalten wird, bevor er auf die Werkstückoberfläche 2 appliziert wird.

Es kann, wie in den Figuren dargestellt, vorgesehen sein, dass der wenigstens eine Klebestreifen beidseitig mit einem geringfügigen Überstand 19 an der Werkzeugoberfläche 2 angehaftet wird.

Die Klebestreifen-Zuführvorrichtung 11 ist in Längserstreckung unter einem Winkel 17 von mehr als 35°, vorzugsweise unter einem Winkel 17 von ca. 55°, zur zu beschichtenden Werkstückoberfläche 2 angeordnet. Dies bietet den Vorteil, dass einerseits eine klare räumliche Trennung zwischen der Trennvorrichtung 18 und der Aktivierungsvorrichtung 24 erzielt wird. Gleichzeitig ist genügend Platz vorhanden, um die Aktivierungsvorrichtung 24 in geringem Abstand zur Klebestreifen-Zuführvorrichtung 11 anzuordnen. Je länger der für das Werkstück 3 zurückzulegende Weg zwischen der Aktivierungsvorrichtung 24 und der Klebestreifen-Zuführvorrichtung 11 ist, umso mehr Energie muss für die Aktivierung der Werkstückoberfläche 3 aufgebracht werden, um ein zwischenzeitliches Abkühlen zu kompensieren. Im Umkehrschluss bedeutet das, dass ein geringer Abstand wie im dargestellten Ausführungsbeispiel besonders vorteilhaft ist.

Die Figuren 4a) und 4b) zeigen im Wesentlichen den in der Fig. 3 dargestellten Teilausschnitt, wobei unterschiedliche Teile der Klebestreifen-Zuführvorrichtung 11 der Übersichtlichkeit halber weggelassen wurden.

Aus diesen Figuren geht insbesondere hervor, dass die Klebestreifen-Zuführvorrichtung 11 eine Führungsbacke 12 und eine Führung 13 für den Klebestreifen 6 umfasst, wobei die Führungsbacke 12 oder ein davon umfasstes Gegenstück 39 und die Führung 13 relativ zu einer Basis 14, 15 verstellbar und/oder austauschbar sind, um Klebestreifen 6 mit unterschiedlichen Breiten 16 zu führen. Zur Verstellung können beispielsweise Gleitführungen in Kombination mit Klemmmitteln zur Arretierung einer eingestellten Lage vorgesehen sein.

Das Gegenstück 39 kann einen Schlitz 40 aufweisen, durch welchen die nicht dargestellte Förderrolle 8 in Kontakt zum wenigstens einen Klebestreifen 6 treten kann.

## Patentansprüche

1. Vorrichtung (1) zur Beschichtung einer Oberfläche (2), vorzugsweise einer Schmalfläche, eines, vorzugsweise platten- oder leistenförmigen, Werkstücks (3) mit einem, vorzugsweise streifenförmigen, Deckmaterial (4), umfassend wenigstens eine Klebestreifen-Beschichtungsvorrichtung (5), mit welcher die Werkstückoberfläche (2) mit wenigstens einem Klebestreifen (6) vorbeschichtet werden kann, und wenigstens eine Deckmaterial-Beschichtungsvorrichtung (7), mit welcher die mit dem wenigstens einen Klebestreifen (6) vorbeschichtete Werkstückoberfläche (2) mit dem Deckmaterial (4) beschichtet werden kann, wobei die wenigstens eine Klebestreifen-Beschichtungsvorrichtung (5) wenigstens eine, vorzugsweise antreibbare, Förderrolle (8), mit welcher der wenigstens eine Klebestreifen (6) in Richtung der Werkstückoberfläche (2) förderbar ist, und/oder wenigstens eine Andruckrolle (9), mit welcher der wenigstens eine Klebestreifen (6), vorzugsweise erstmalig, an die Werkstückoberfläche (2) drückbar ist, umfasst, **dadurch gekennzeichnet, dass**
- die wenigstens eine Förderrolle (8) relativ zum wenigstens einen Klebestreifen (6) lageverstellbar ausgebildet ist, wobei die wenigstens eine Förderrolle (8) derart lageverstellbar ist, dass ein Kontakt mit dem wenigstens einen Klebestreifen (6) aufhebbar ist, sobald der wenigstens eine Klebestreifen (6) abschnittsweise an der Werkstückoberfläche (2) anhaftet, und/oder
- die wenigstens eine Andruckrolle (9) relativ zum wenigstens einen Klebestreifen (6) und/oder zur Werkstückoberfläche (2) lageverstellbar ausgebildet ist, wobei die wenigstens eine Andruckrolle (9) derart lageverstellbar ist, dass ein Kontakt mit dem wenigstens einen Klebestreifen (6) beim oder unmittelbar nach einem erstmaligen abschnittsweisen Anhaften des wenigstens einen Klebestreifens (6) an der Werkstückoberfläche (2) herstellbar ist.

2. Vorrichtung (1) nach Anspruch 1, wobei die wenigstens eine Klebestreifen-Beschichtungsvorrichtung (5) wenigstens eine Klebestreifen-Zuführvorrichtung (11), mit welcher der wenigstens eine Klebestreifen (6) zur Werkstückoberfläche (2) führbar ist, umfasst.

3. Vorrichtung (1) nach Anspruch 2, wobei die wenigstens eine Klebestreifen-Zuführvorrichtung (11) wenigstens eine Trennvorrichtung (18) zum Durchtrennen des Klebestreifens (6) an einer Trennstelle umfasst, vorzugsweise wobei die wenigstens eine Trennvorrichtung (18) ein relativ zu einem feststehenden Gegenmesser bewegbares Messer (20) umfasst, vorzugsweise wobei die wenigstens eine Klebestreifen-Zuführvorrichtung (11) wenigstens eine Führungs- und/oder Haltevorrichtung (21, 22) zum Führen und/oder Halten des Klebestreifens (6) vor und/oder hinter der Trennstelle umfasst, vorzugsweise wobei die wenigstens eine Führungs- und/oder Haltevorrichtung (22) dazu ausgebildet ist, einen zwischen der wenigstens einen Andruckrolle (9) und der wenigstens einen Trennvorrichtung (18) angeordneten und noch auf die Werkstückoberfläche (2) zu applizierenden Restabschnitt (23) des wenigstens einen Klebestreifens (6) zu führen und/oder halten.

4. Vorrichtung (1) nach Anspruch 1, **dadurch gekennzeichnet, dass** die wenigstens eine Klebestreifen-Beschichtungsvorrichtung (5) wenigstens eine Klebestreifen-Zuführvorrichtung (11), mit welcher der wenigstens eine Klebestreifen (6) zur Werkstückoberfläche (2) führbar ist, umfasst, wobei die wenigstens eine Klebestreifen-Zuführvorrichtung (11) wenigstens eine Trennvorrichtung (18) zum Durchtrennen des Klebestreifens (6) an einer Trennstelle umfasst, vorzugsweise wobei die wenigstens eine Trennvorrichtung (18) ein relativ zu einem feststehenden Gegenmesser bewegbares Messer (20) umfasst, und die wenigstens eine Klebestreifen-Zuführvorrichtung (11) wenigstens eine Führungs- und/oder Haltevorrichtung (21, 22) zum Führen und/oder Halten des Klebestreifens (6) vor und/oder hinter der Trennstelle umfasst, vorzugsweise wobei die wenigstens eine Führungs- und/oder Haltevorrichtung (22) dazu ausgebildet ist, einen zwischen der wenigstens einen Andruckrolle (9) und der wenigstens einen Trennvorrichtung (18) angeordneten und noch auf die Werkstückoberfläche (2) zu applizierenden Restabschnitt (23) des wenigstens einen Klebestreifens (6) zu führen und/oder halten.

5. Vorrichtung (1) nach einem der Ansprüche 1 bis 4, wobei
- wenigstens eine Stellvorrichtung (10) vorgesehen ist, mit welcher die wenigstens eine Förderrolle (8) und/oder die wenigstens eine Andruckrolle (9) lageverstellbar ist, vorzugsweise wobei die wenigstens eine Stellvorrichtung (10) wenigstens eine Kolben-Zylinder-Einheit, einen Linearantrieb und/oder einen Schwenkantrieb umfasst, und/oder
- die wenigstens eine Förderrolle (8) und/oder die wenigstens eine Andruckrolle (9) über einen Verstellweg von 0,1 mm bis 10,0 mm, vorzugsweise 0,5 mm bis 2,5 mm, lageverstellbar ist.

6. Vorrichtung (1) nach einem der Ansprüche 1 bis 5 wobei die wenigstens eine Klebestreifen-Beschichtungsvorrichtung (5) wenigstens eine Klebestreifen-Zuführvorrichtung (11), mit welcher der wenigstens eine Klebestreifen (6) zur Werkstückoberfläche (2) führbar ist, umfasst und die wenigstens eine Klebestreifen-Zuführvorrichtung (11)
- die wenigstens eine Förderrolle (8) umfasst, und/oder
- wenigstens eine Führungsbacke (12) und/oder wenigstens eine Führung (13) für den Klebestreifen (6) umfasst, bevorzugt wobei die wenigstens eine Führungsbacke (12) und/oder die wenigstens eine Führung (13) dazu ausgebildet ist, Klebestreifen (6) mit unterschiedlichen Breiten (16) zu führen, besonders bevorzugt, wobei die wenigstens eine Führungsbacke (12) und/oder die wenigstens eine Führung (13) relativ zu einer Basis (14, 15) verstellbar oder austauschbar ist, und/oder
- in Längserstreckung unter einem Winkel (17) von mehr als 35°, vorzugsweise unter einem Winkel (17) von ca. 55°, zur zu beschichtenden Werkstückoberfläche (2) angeordnet ist.

7. Vorrichtung (1) nach einem der Ansprüche 1 bis 6, wobei wenigstens eine Aktivierungsvorrichtung (24, 25) zur Aktivierung, vorzugsweise Erwärmung, der Werkstückoberfläche (2) und/oder des wenigstens einen Klebestreifens (6) vorgesehen ist, bevorzugt wobei die wenigstens eine Aktivierungsvorrichtung (24, 25) eine Wärmequelle, besonders bevorzugt einen Infrarot-Strahler, Laser und/oder eine Heißluftquelle, umfasst.

8. Vorrichtung (1) nach Anspruch 7, wobei wenigstens zwei Aktivierungsvorrichtungen (24, 25) vorgesehen sind, wobei eine der beiden Aktivierungsvorrichtungen (24, 25) bezogen auf eine Durchlaufrichtung (26) des Werkstücks (3) vor der wenigstens einen Andruckrolle (9) und die andere der beiden Aktivierungsvorrichtungen (24, 25) bezogen auf die Durchlaufrichtung (26) des Werkstücks (3) hinter der wenigstens einen Andruckrolle (9) angeordnet ist, vorzugsweise wobei die vor der wenigstens einen Andruckrolle (9) angeordnete Aktivierungsvorrichtung (24) dazu ausgebildet ist, die unbeschichtete Werkstückoberfläche (2) zu aktivieren, und/oder die hinter der wenigstens einen Andruckrolle (9) angeordnete Aktivierungsvorrichtung (25) dazu ausgebildet ist, die mit dem wenigstens einen Klebestreifen (6) vorbeschichtete Werkstückoberfläche (2) zu aktivieren.

9. Vorrichtung (1) nach einem der Ansprüche 1 bis 8, wobei
- wenigstens eine Schnittstelle (27) zur lösbaren Befestigung einer Leimauftragsvorrichtung vorgesehen ist, vorzugsweise wobei die wenigstens eine Schnittstelle (27) bezogen auf eine Durchlaufrichtung (26) des Werkstücks (3) zwischen der wenigstens einen Klebestreifen-Beschichtungsvorrichtung (5) und der wenigstens einen Deckmaterial-Beschichtungsvorrichtung (7) angeordnet ist, und/oder
- wenigstens ein Magazin (28) zur Aufnahme einer Spule (29) mit dem wenigstens einen Klebestreifen (6) vorgesehen ist, vorzugsweise wobei wenigstens eine Führungsrolle (30) zur Führung des wenigstens einen Klebestreifens (6) zur wenigstens einen Klebestreifen-Beschichtungsvorrichtung (5) vorgesehen ist, bevorzugt wobei das wenigstens eine Magazin (28) ein öffenbares Gehäuse umfasst, besonders bevorzugt wobei das Gehäuse wenigstens einen Anschluss zur Befüllung des Gehäuses mit einem Gas umfasst, und/oder
- wenigstens eine Werkstück-Transportvorrichtung (37) zum Fortbewegen des Werkstücks (3) in einer vorbestimmten Durchlaufrichtung (26) vorgesehen ist.

10. Vorrichtung (1) nach einem der Ansprüche 1 bis 9, wobei die wenigstens eine Deckmaterial-Beschichtungsvorrichtung (7) wenigstens eine Deckmaterial-Zuführvorrichtung (31), mit welcher das Deckmaterial (4) zur Werkstückoberfläche (2) führbar ist, umfasst, wobei die wenigstens eine Deckmaterial-Zuführvorrichtung (31) derart ausgebildet ist, dass das Deckmaterial (4) unter einem Winkel (32) der Werkstückoberfläche (2) zuführbar ist, der kleiner ist als der Winkel (17), unter welchem der wenigstens eine Klebestreifen (6) der Werkstückoberfläche (2) zuführbar ist, bevorzugt wobei die wenigstens eine Deckmaterial-Zuführvorrichtung (31) wenigstens einen Führungskeil (33) und/oder wenigstens eine Anpressrolle (34, 35, 36) umfasst, besonders bevorzugt wobei die wenigstens eine Anpressrolle (34, 35, 36) antreibbar ist und/oder konisch ausgebildet ist.

11. Anordnung aus einer Vorrichtung (1) nach einem der Ansprüche 1 bis 10 und wenigstens einem Klebestreifen (6), wobei der wenigstens eine Klebestreifen (6) aus einer homogenen trägermittellosen Masse besteht, vorzugsweise wobei die wenigstens eine Masse wenigstens ein isocyanatreaktives Polymer, welches durch Wärmeeinwirkung aktivierbar ist, umfasst.

12. Verfahren zur Beschichtung einer Oberfläche (2), vorzugsweise einer Schmalfläche, eines, vorzugsweise platten- oder leistenförmigen, Werkstücks (3) mit einem, vorzugsweise streifenförmigen, Deckmaterial (4) mittels einer Vorrichtung (1) nach einem der Ansprüche 1 bis 10, wobei in einem ersten Verfahrensschritt die Werkstückoberfläche (2) mit wenigstens einem Klebestreifen (6) vorbeschichtet wird und die mit dem wenigstens einen Klebestreifen (6) vorbeschichtete Werkstückoberfläche (2) in einem zweiten Verfahrensschritt mit dem Deckmaterial (4) beschichtet wird, wobei die wenigstens eine Förderrolle (8) im Zuge des ersten Verfahrensschritts derart lageverstellt wird, dass ein Kontakt mit dem wenigstens einen Klebestreifen (6) aufgehoben wird, sobald der wenigstens eine Klebestreifen (6) abschnittsweise an der Werkstückoberfläche (2) anhaftet, und/oder wobei die wenigstens eine Andruckrolle (9) im Zuge des ersten Verfahrensschritts derart lageverstellt wird, dass ein Kontakt mit dem wenigstens einen Klebestreifen (6) beim oder unmittelbar nach einem erstmaligen abschnittsweisen Anhaften des wenigstens einen Klebestreifens (6) an der Werkstückoberfläche (2) hergestellt wird.

13. Verfahren zur Beschichtung einer Oberfläche (2), vorzugsweise einer Schmalfläche, eines, vorzugsweise platten- oder leistenförmigen, Werkstücks (3) mit einem, vorzugsweise streifenförmigen, Deckmaterial (4) mittels einer Vorrichtung (1) nach einem der Ansprüche 1 bis 10, wobei in einem ersten Verfahrensschritt die Werkstückoberfläche (2) mit wenigstens einem Klebestreifen (6) vorbeschichtet wird und die mit dem wenigstens einen Klebestreifen (6) vorbeschichtete Werkstückoberfläche (2) in einem zweiten Verfahrensschritt mit dem Deckmaterial (4) beschichtet wird, wobei der wenigstens eine Klebestreifen (6) im Zuge des ersten Verfahrensschritts durchtrennt wird, noch bevor die zu beschichtende Werkstückoberfläche (2) mit dem wenigstens einen Klebestreifen (6) vollständig vorbeschichtet ist, vorzugsweise wobei die Vorrichtung (1) wenigstens eine Führungs- und/oder Haltevorrichtung (21, 22) zum Führen und/oder Halten des Klebestreifens (6) vor und/oder hinter der Trennstelle umfasst und ein zwischen der wenigstens einen Andruckrolle (9) und wenigstens einer Trennvorrichtung (18) angeordneter und noch auf die Werkstückoberfläche (2) zu applizierender Restabschnitt (23) des wenigstens einen Klebestreifens (6) von der wenigstens einen Führungs- und/oder Haltevorrichtung (22) temporär geführt und/oder gehalten wird, bevor er auf die Werkstückoberfläche (2) appliziert wird.

14. Verfahren nach Anspruch 13, wobei die wenigstens eine Förderrolle (8) im Zuge des ersten Verfahrensschritts derart lageverstellt wird, dass ein Kontakt mit dem wenigstens einen Klebestreifen (6) aufgehoben wird, sobald der wenigstens eine Klebestreifen (6) abschnittsweise an der Werkstückoberfläche (2) anhaftet, und/oder die wenigstens eine Andruckrolle (9) im Zuge des ersten Verfahrensschritts derart lageverstellt wird, dass ein Kontakt mit dem wenigstens einen Klebestreifen (6) beim oder unmittelbar nach einem erstmaligen abschnittsweisen Anhaften des wenigstens einen Klebestreifens (6) an der Werkstückoberfläche (2) hergestellt wird.

15. Verfahren nach einem der Ansprüche 12 bis 14, wobei die Vorrichtung (1) wenigstens zwei Aktivierungsvorrichtungen (24, 25) umfasst, wobei eine der beiden Aktivierungsvorrichtungen (24, 25) bezogen auf eine Durchlaufrichtung (26) des Werkstücks (2) vor der wenigstens einen Andruckrolle (9) und die andere der beiden Aktivierungsvorrichtungen (24, 25) bezogen auf die Durchlaufrichtung (26) des Werkstücks (3) hinter der wenigstens einen Andruckrolle (9) angeordnet ist, und wobei die vor der wenigstens einen Andruckrolle (9) angeordnete Aktivierungsvorrichtung (24) vor dem ersten Verfahrensschritt die unbeschichtete Werkstückoberfläche (2) aktiviert, und/oder die hinter der wenigstens einen Andruckrolle (9) angeordnete Aktivierungsvorrichtung (25) nach dem ersten Verfahrensschritt und vor dem zweiten Verfahrensschritt die mit dem wenigstens einen Klebestreifen (6) vorbeschichtete Werkstückoberfläche (2) aktiviert.

## Claims

1. Device (1) for coating a surface (2), preferably a narrow surface, of a preferably plate-shaped or bar-shaped workpiece (3) with a preferably strip-shaped cover material (4), comprising at least one adhesive strip coating device (5) by which the workpiece surface (2) can be pre-coated with at least one adhesive strip (6), and at least one cover material coating device (7) by which the workpiece surface (2) that has been pre-coated with the at least one adhesive strip (6) can be coated with the cover material (4), wherein the at least one adhesive strip coating device (5) comprises at least one preferably drivable conveying roller (8) by which the at least one adhesive strip (6) can be conveyed in the direction of the workpiece surface (2), and/or comprises at least one contact pressure roller (9) by which the at least one adhesive strip (6) can be pressed, preferably for the first time, against the workpiece surface (2), **characterized in that**
- the at least one conveying roller (8) is formed such that its position relative to the at least one adhesive strip (6) is adjustable, wherein the position of the at least one conveying roller (8) is adjustable such that contact with the at least one adhesive strip (6) can be broken as soon as a region of the at least one adhesive strip (6) adheres to the workpiece surface (2), and/or
- the at least one contact pressure roller (9) is formed such that its position relative to the at least one adhesive strip (6) and/or the workpiece surface (2) is adjustable, wherein the position of the at least one contact pressure roller (9) is adjustable such that contact can be made with the at least one adhesive strip (6) as or immediately after a region of the at least one adhesive strip (6) first adheres to the workpiece surface (2).

2. Device (1) according to claim 1, wherein the at least one adhesive strip coating device (5) comprises at least one adhesive strip feed device (11) by which the at least one adhesive strip (6) can be guided to the workpiece surface (2).

3. Device (1) according to claim 2, wherein the at least one adhesive strip feed device (11) comprises at least one severing device (18) for severing the adhesive strip (6) at a severing point, preferably wherein the at least one severing device (18) comprises a blade (20) that is movable in relation to a fixed counter-blade, preferably wherein the at least one adhesive strip feed device (11) comprises at least one guiding and/or holding device (21, 22) for guiding and/or holding the adhesive strip (6) upstream and/or downstream of the severing point, preferably wherein the at least one guiding and/or holding device (22) is formed to guide and/or hold a remaining portion (23) of the at least one adhesive strip (6) that is arranged between the at least one contact pressure roller (9) and the at least one severing device (18) and is yet to be applied to the workpiece surface (2).

4. Device (1) according to claim 1, **characterized in that** the at least one adhesive strip coating device (5) comprises at least one adhesive strip feed device (11) by which the at least one adhesive strip (6) can be guided to the workpiece surface (2), wherein the at least one adhesive strip feed device (11) comprises at least one severing device (18) for severing the adhesive strip (6) at a severing point, preferably wherein the at least one severing device (18) comprises a blade (20) that is movable in relation to a fixed counter-blade, and the at least one adhesive strip feed device (11) comprises at least one guiding and/or holding device (21, 22) for guiding and/or holding the adhesive strip (6) upstream and/or downstream of the severing point, preferably wherein the at least one guiding and/or holding device (22) is formed to guide and/or hold a remaining portion (23) of the at least one adhesive strip (6) that is arranged between the at least one contact pressure roller (9) and the at least one severing device (18) and is yet to be applied to the workpiece surface (2) .

5. Device (1) according to one of claims 1 to 4, wherein
- at least one actuating device (10) is provided by which the position of the at least one conveying roller (8) and/or the at least one contact pressure roller (9) is adjustable, preferably wherein the at least one actuating device (10) comprises at least one piston-and-cylinder unit, linear drive and/or pivot drive, and/or
- the position of the at least one conveying roller (8) and/or the at least one contact pressure roller (9) is adjustable over an adjustment distance of from 0.1 mm to 10.0 mm, preferably 0.5 mm to 2.5 mm.

6. Device (1) according to one of claims 1 to 5, wherein the at least one adhesive strip coating device (5) comprises at least one adhesive strip feed device (11) by which the at least one adhesive strip (6) can be guided to the workpiece surface (2), and the at least one adhesive strip feed device (11)
- comprises the at least one conveying roller (8), and/or
- comprises at least one guide shoe (12) and/or at least one guide (13) for the adhesive strip (6), preferably wherein the at least one guide shoe (12) and/or the at least one guide (13) are formed to guide adhesive strips (6) of different widths (16), particularly preferably wherein the at least one guide shoe (12) and/or the at least one guide (13) are adjustable relative to a base (14, 15) or replaceable, and/or
- is arranged with its longitudinal extent at an angle (17) of more than 35°, preferably at an angle (17) of approx. 55°, to the workpiece surface (2) that is to be coated.

7. Device (1) according to one of claims 1 to 6, wherein at least one activation device (24, 25) is provided for activating, preferably heating, the workpiece surface (2) and/or the at least one adhesive strip (6), preferably wherein the at least one activation device (24, 25) comprises a heat source, particularly preferably an infrared emitter, laser and/or hot-air source.

8. Device (1) according to claim 7, wherein at least two activation devices (24, 25) are provided, wherein one of the two activation devices (24, 25) is arranged upstream of the at least one contact pressure roller (9), in relation to a throughput direction (26) of the workpiece (3), and the other of the two activation devices (24, 25) is arranged downstream of the at least one contact pressure roller (9), in relation to the throughput direction (26) of the workpiece (3), preferably wherein the activation device (24) that is arranged upstream of the at least one contact pressure roller (9) is formed to activate the uncoated workpiece surface (2), and/or the activation device (25) that is arranged downstream of the at least one contact pressure roller (9) is formed to activate the workpiece surface (2) that has been pre-coated with the at least one adhesive strip (6).

9. Device (1) according to one of claims 1 to 8, wherein
- at least one interface (27) is provided for detachably fastening a glue application device, preferably wherein the at least one interface (27) is arranged between the at least one adhesive strip coating device (5) and the at least one cover material coating device (7), in relation to a throughput direction (26) of the workpiece (3), and/or
- at least one magazine (28) is provided for receiving a spool (29) having the at least one adhesive strip (6), preferably wherein at least one guide roller (30) is provided for guiding the at least one adhesive strip (6) to the at least one adhesive strip coating device (5), preferably wherein the at least one magazine (28) comprises an openable housing, particularly preferably wherein the housing comprises at least one connector for filling the housing with a gas, and/or
- at least one workpiece transport device (37) is provided for advancing the workpiece (3) in a predetermined throughput direction (26).

10. Device (1) according to one of claims 1 to 9, wherein the at least one cover material coating device (7) comprises at least one cover material feed device (31) by which the cover material (4) can be guided to the workpiece surface (2), wherein the at least one cover material feed device (31) is formed such that the cover material (4) can be fed to the workpiece surface (2) at an angle (32) that is smaller than the angle (17) at which the at least one adhesive strip (6) can be fed to the workpiece surface (2), preferably wherein the at least one cover material feed device (31) comprises at least one guide wedge (33) and/or at least one pressure roller (34, 35, 36), particularly preferably wherein the at least one pressure roller (34, 35, 36) is drivable and/or is conical in form.

11. Arrangement comprising a device (1) according to one of claims 1 to 10 and at least one adhesive strip (6), wherein the at least one adhesive strip (6) is made of a homogeneous composition without any backing, preferably wherein the at least one composition comprises at least one isocyanate-reactive polymer that is activatable by the action of heat.

12. Method for coating a surface (2), preferably a narrow surface, of a preferably plate-shaped or bar-shaped workpiece (3) with a preferably strip-shaped cover material (4) using a device (1) according to one of claims 1 to 10, wherein in a first method step the workpiece surface (2) is pre-coated with at least one adhesive strip (6), and the workpiece surface (2) that has been pre-coated with the at least one adhesive strip (6) is coated with the cover material (4) in a second method step, wherein the position of the at least one conveying roller (8) is adjusted in the course of the first method step such that contact with the at least one adhesive strip (6) is broken as soon as a region of the at least one adhesive strip (6) adheres to the workpiece surface (2), and/or wherein the position of the at least one contact pressure roller (9) is adjusted in the course of the first method step such that contact is made with the at least one adhesive strip (6) as or immediately after a region of the at least one adhesive strip (6) first adheres to the workpiece surface (2).

13. Method for coating a surface (2), preferably a narrow surface, of a preferably plate-shaped or bar-shaped workpiece (3) with a preferably strip-shaped cover material (4) using a device (1) according to one of claims 1 to 10, wherein in a first method step the workpiece surface (2) is pre-coated with at least one adhesive strip (6), and the workpiece surface (2) that has been pre-coated with the at least one adhesive strip (6) is coated with the cover material (4) in a second method step, wherein the at least one adhesive strip (6) is severed in the course of the first method step, before the workpiece surface (2) that is to be coated has been completely pre-coated with the at least one adhesive strip (6), preferably wherein the device (1) comprises at least one guiding and/or holding device (21, 22) for guiding and/or holding the adhesive strip (6) upstream and/or downstream of the severing point and a remaining portion (23) of the at least one adhesive strip (6) that is arranged between the at least one contact pressure roller (9) and at least one severing device (18) and is yet to be applied to the workpiece surface (2) is temporarily guided and/or held by the at least one guiding and/or holding device (22) before it is applied to the workpiece surface (2).

14. Method according to claim 13, wherein the position of the at least one conveying roller (8) is adjusted in the course of the first method step such that contact with the at least one adhesive strip (6) is broken as soon as a region of the at least one adhesive strip (6) adheres to the workpiece surface (2), and/or the position of the at least one contact pressure roller (9) is adjusted in the course of the first method step such that contact is made with the at least one adhesive strip (6) as or immediately after a region of the at least one adhesive strip (6) first adheres to the workpiece surface (2).

15. Method according to one of claims 12 to 14, wherein the device (1) comprises at least two activation devices (24, 25), wherein one of the two activation devices (24, 25) is arranged upstream of the at least one contact pressure roller (9), in relation to a throughput direction (26) of the workpiece (2), and the other of the two activation devices (24, 25) is arranged downstream of the at least one contact pressure roller (9), in relation to the throughput direction (26) of the workpiece (3), and wherein the activation device (24) that is arranged upstream of the at least one contact pressure roller (9) activates the uncoated workpiece surface (2) before the first method step, and/or the activation device (25) that is arranged downstream of the at least one contact pressure roller (9) activates the workpiece surface (2) that has been pre-coated with the at least one adhesive strip (6) after the first method step and before the second method step.

## Revendications

1. Dispositif (1) de revêtement d'une surface (2), de préférence d'une face étroite, d'une pièce (3), de préférence en forme de panneau ou de baguette, avec un matériau de recouvrement (4) de préférence en forme de bande, comprenant au moins un dispositif de revêtement de bandes adhésives (5), avec lequel la surface de pièce (2) peut être revêtue au préalable avec au moins une bande adhésive (6), et au moins un dispositif de revêtement de matériau de recouvrement (7), avec lequel la surface de pièce (2) revêtue au préalable avec l'au moins une bande adhésive (6) peut être revêtue du matériau de recouvrement (4), dans lequel l'au moins un dispositif de revêtement de bandes adhésives (5) comprend au moins un rouleau de convoyage (8) de préférence pouvant être entraîné, avec lequel l'au moins une bande adhésive (6) peut être convoyée en direction de la surface de pièce (2), et/ou au moins un rouleau de pression (9), avec lequel l'au moins une bande adhésive (6) peut être pressée de préférence pour la première fois sur la surface de pièce (2), **caractérisé en ce que**
- l'au moins un rouleau de convoyage (8) est réalisé de manière ajustable en position par rapport à au moins une bande adhésive (6), dans lequel l'au moins un rouleau de convoyage (8) peut être ajusté en position de telle manière qu'un contact avec l'au moins une bande adhésive (6) peut être supprimé dès que l'au moins une bande adhésive (6) adhère par endroits à la surface de pièce (2), et/ou
- l'au moins un rouleau de pression (9) est réalisé de manière ajustable en position par rapport à au moins une bande adhésive (6) et/ou par rapport à la surface de pièce (2), dans lequel l'au moins un rouleau de pression (9) peut être ajusté en position de telle manière qu'un contact avec l'au moins une bande adhésive (6) peut être établi lors ou directement après une adhérence par endroits pour la première fois de l'au moins une bande adhésive (6) à la surface de pièce (2).

2. Dispositif (1) selon la revendication 1, dans lequel l'au moins un dispositif de revêtement de bande adhésives (5) comprend au moins un dispositif d'amenée de bandes adhésives (11), avec lequel l'au moins une bande adhésive (6) peut être guidée vers la surface de pièce (2).

3. Dispositif (1) selon la revendication 2, dans lequel l'au moins un dispositif d'amenée de bandes adhésives (11) comprend au moins un dispositif de séparation (18) pour sectionner la bande adhésive (6) sur un emplacement de séparation, de préférence dans lequel l'au moins un dispositif de séparation (18) comprend un tranchant (20) pouvant être déplacé par rapport à un contre-tranchant immobile, de préférence dans lequel l'au moins un dispositif d'amenée de bandes adhésives (11) comprend au moins un dispositif de guidage et/ou de maintien (21, 22) destiné à guider et/ou à maintenir la bande adhésive (6) devant et/ou derrière l'emplacement de séparation, de préférence dans lequel l'au moins un dispositif de guidage et/ou de maintien (22) est réalisé pour guider et/ou maintenir une section restante (23) de l'au moins une bande adhésive (6) disposée entre l'au moins un rouleau de pression (9) et l'au moins un dispositif de séparation (18) et restant à appliquer sur la surface de pièce (2).

4. Dispositif (1) selon la revendication 1, **caractérisé en ce que** l'au moins un dispositif de revêtement de bandes adhésives (5) comprend au moins un dispositif d'amenée de bandes adhésives (11), avec lequel l'au moins une bande adhésive (6) peut être guidée vers la surface de pièce (2), dans lequel l'au moins un dispositif d'amenée de bandes adhésives (11) comprend au moins un dispositif de séparation (18) pour sectionner la bande adhésive (6) sur un emplacement de séparation, de préférence dans lequel l'au moins un dispositif de séparation (18) comprend un tranchant (20) pouvant être déplacé par rapport à un contre-tranchant immobile, et l'au moins un dispositif d'amenée de bandes adhésives (11) comprend au moins un dispositif de guidage et/ou de maintien (21, 22) destiné à guider et/ou maintenir la bande adhésive (6) devant et/ou derrière l'emplacement de séparation, de préférence dans lequel l'au moins un dispositif de guidage et/ou de maintien (22) est réalisé pour guider et/ou maintenir une section restante (23) de l'au moins une bande adhésive (6) disposée entre l'au moins un rouleau de pression (9) et l'au moins un dispositif de séparation (18) et restant à appliquer sur la surface de pièce (2).

5. Dispositif (1) selon l'une quelconque des revendications 1 à 4, dans lequel
- au moins un dispositif de réglage (10) est prévu, avec lequel l'au moins un rouleau de convoyage (8) et/ou l'au moins un rouleau de pression (9) peuvent être ajustés en position, de préférence dans lequel l'au moins un dispositif de réglage (10) comprend au moins une unité de piston-cylindre, un entraînement linéaire et/ou un entraînement par pivotement, et/ou
- l'au moins un rouleau de convoyage (8) et/ou l'au moins un rouleau de pression (9) peuvent être ajustés en position sur un trajet d'ajustement de 0,1 mm à 10,0 mm, de préférence de 0,5 mm à 2,5 mm.

6. Dispositif (1) selon l'une quelconque des revendications 1 à 5, dans lequel l'au moins un dispositif de revêtement de bandes adhésives (5) comprend au moins un dispositif d'amenée de bandes adhésives (11), avec lequel l'au moins une bande adhésive (6) peut être guidée vers la surface de pièce (2), et l'au moins un dispositif d'amenée de bandes adhésives (11)
- comprend l'au moins un rouleau de convoyage (8) et/ou
- comprend au moins une mâchoire de guidage (12) et/ou au moins un guidage (13) pour la bande adhésive (6), de manière préférée dans lequel l'au moins une mâchoire de guidage (12) et/ou l'au moins un guidage (13) sont réalisés pour guider des bandes adhésives (6) avec différentes largeurs (16), de manière particulièrement préférée, dans lequel l'au moins une mâchoire de guidage (12) et/ou l'au moins un guidage (13) peuvent être ajustés ou remplacés par rapport à une base (14, 15), et/ou
- est disposé dans l'extension longitudinale selon un angle (17) supérieur à 35°, de préférence selon un angle (17) d'environ 55°, par rapport à la surface de pièce (2) à revêtir.

7. Dispositif (1) selon l'une quelconque des revendications 1 à 6, dans lequel au moins un dispositif d'activation (24, 25) est prévu pour activer, de préférence pour chauffer, la surface de pièce (2) et/ou l'au moins une bande adhésive (6), de manière préférée dans lequel l'au moins un dispositif d'activation (24, 25) comprend une source de chaleur, de manière particulièrement préférée un émetteur infrarouge, un laser et/ou une source d'air très chaud.

8. Dispositif (1) selon la revendication 7, dans lequel au moins deux dispositifs d'activation (24, 25) sont prévus, dans lequel un des deux dispositifs d'activation (24, 25) est disposé par rapport à une direction de défilement (26) de la pièce (3) devant l'au moins un rouleau de pression (9) et l'autre des deux dispositifs d'activation (24, 25) est disposé par rapport à la direction de défilement (26) de la pièce (3) derrière l'au moins un rouleau de pression (9), de préférence dans lequel le dispositif d'activation (24) disposé devant l'au moins un rouleau de pression (9) est réalisé pour activer la surface de pièce (2) non revêtue, et/ou le dispositif d'activation (25) disposé derrière l'au moins un rouleau de pression (9) est réalisé pour activer la surface de pièce (2) revêtue au préalable avec l'au moins une bande adhésive (6).

9. Dispositif (1) selon l'une quelconque des revendications 1 à 8, dans lequel
- au moins une interface (27) est prévue pour fixer de manière amovible un dispositif d'encollage, de préférence dans lequel l'au moins une interface (27) est disposée par rapport à une direction de défilement (26) de la pièce (3) entre l'au moins un dispositif de revêtement de bandes adhésives (5) et l'au moins un dispositif de revêtement de matériau de recouvrement (7), et/ou
- au moins un magasin (28) est prévu pour loger une bobine (29) avec l'au moins une bande adhésive (6), de préférence dans lequel au moins un rouleau de guidage (30) est prévu pour guider l'au moins une bande adhésive (6) vers au moins un dispositif de revêtement de bandes adhésives (5), de manière préférée dans lequel l'au moins un magasin (28) comprend un boîtier pouvant être ouvert, de manière particulièrement préférée dans lequel le boîtier comprend au moins un raccordement pour remplir le boîtier d'un gaz, et/ou
- au moins un dispositif de transport de pièce (37) est prévu pour poursuivre le déplacement de la pièce (3) dans une direction de défilement (26) prédéfinie.

10. Dispositif (1) selon l'une quelconque des revendications 1 à 9, dans lequel l'au moins un dispositif de revêtement de matériau de recouvrement (7) comprend au moins un dispositif d'amenée de matériau de recouvrement (31), avec lequel le matériau de recouvrement (4) peut être guidé vers la surface de pièce (2), dans lequel l'au moins un dispositif d'amenée de matériau de recouvrement (31) est réalisé de telle manière que le matériau de recouvrement (4) peut être amené à la surface de pièce (2) selon un angle (32), qui est inférieur à l'angle (17), selon lequel l'au moins une bande adhésive (6) peut être amenée à la surface de pièce (2), de manière préférée dans lequel l'au moins un dispositif d'amenée de matériau de recouvrement (31) comprend au moins une clavette de guidage (33) et/ou au moins un rouleau de pression de serrage (34, 35, 36), de manière particulièrement préférée dans lequel l'au moins un rouleau de pression de serrage (34, 35, 36) peut être entraîné et/ou est réalisé de manière conique.

11. Ensemble composé d'un dispositif (1) selon l'une quelconque des revendications 1 à 10 et au d'au moins une bande adhésive (6), dans lequel l'au moins une bande adhésive (6) est constituée d'une masse homogène sans support, de préférence dans lequel l'au moins une masse comprend au moins un polymère réactif avec l'isocyanate, lequel peut être activé sous l'effet de la chaleur.

12. Procédé pour revêtir une surface (2), de préférence une face étroite, d'une pièce (3) de préférence en forme de panneau ou de baguette, avec un matériau de recouvrement (4) de préférence en forme de bande, au moyen d'un dispositif (1) selon l'une quelconque des revendications 1 à 10, dans lequel lors d'une première étape de procédé, la surface de pièce (2) est revêtue au préalable avec au moins une bande adhésive (6) et la surface de pièce (2) revêtue au préalable avec l'au moins une bande adhésive (6) est revêtue lors d'une deuxième étape de procédé avec le matériau de recouvrement (4), dans lequel l'au moins un rouleau de convoyage (8) est ajusté en position dans le cadre de la première étape de procédé de telle manière qu'un contact avec l'au moins une bande adhésive (6) est supprimé dès que l'au moins une bande adhésive (6) adhère par endroits à la surface de pièce (2), et/ou dans lequel l'au moins un rouleau de pression (9) est ajusté en position de telle manière dans le cadre de la première étape de procédé qu'un contact avec l'au moins une bande adhésive (6) est établi lors ou directement après une adhérence par endroits pour la première fois de l'au moins une bande adhésive (6) à la surface de pièce (2).

13. Procédé pour revêtir une surface (2), de préférence une face étroite, d'une pièce (3) de préférence en forme de panneau ou de baguette, avec un matériau de revêtement (4) de préférence en forme de bande, au moyen d'un dispositif (1) selon l'une quelconque des revendications 1 à 10, dans lequel lors d'une première étape de procédé, la surface de pièce (2) est revêtue au préalable avec l'au moins une bande adhésive (6) et la surface de pièce (2) revêtue au préalable avec l'au moins une bande adhésive (6) est revêtue avec le matériau de recouvrement (4) lors d'une deuxième étape de procédé, dans lequel l'au moins une bande adhésive (6) est sectionnée dans le cadre de la première étape de procédé encore avant que la surface de pièce (2) à revêtir ne soit totalement revêtue avec l'au moins une bande adhésive (6), de préférence dans lequel le dispositif (1) comprend au moins un dispositif de guidage et/ou de maintien (21, 22) destiné à guider et/ou maintenir la bande adhésive (6) devant et/ou derrière l'emplacement de séparation et une section restante (23) de l'au moins une bande adhésive (6) disposée entre l'au moins un rouleau de pression (9) et au moins un dispositif de séparation (18) et restant à appliquer sur la surface de pièce (2) est guidée et/ou est maintenue temporairement par l'au moins un dispositif de guidage et/ou de maintien (22) avant d'être appliquée sur la surface de pièce (2).

14. Procédé selon la revendication 13,
dans lequel l'au moins un rouleau de convoyage (8) est ajusté en position de telle manière dans le cadre de la première étape de procédé qu'un contact avec l'au moins une bande adhésive (6) est supprimé dès que l'au moins une bande adhésive (6) adhère par endroits à la surface de pièce (2), et/ou l'au moins un rouleau de pression (9) est ajusté en position de telle manière dans le cadre de la première étape de procédé qu'un contact avec l'au moins une bande adhésive (6) est établi lors ou directement après une adhérence par endroits pour la première fois de l'au moins une bande adhésive (6) sur la surface de pièce (2).

15. Procédé selon l'une quelconque des revendications 12 à 14,
dans lequel le dispositif (1) comprend au moins deux dispositifs d'activation (24, 25), dans lequel un des deux dispositifs d'activation (24, 25) est disposé par rapport à une direction de défilement (26) de la pièce (2) devant l'au moins un rouleau de pression (9) et l'autre des deux dispositifs d'activation (24, 25) est disposé par rapport à la direction de défilement (26) de la pièce (3) derrière l'au moins un rouleau de pression (9), et dans lequel le dispositif d'activation (24) disposé devant l'au moins un rouleau de pression (9) active avant la première étape de procédé la surface de pièce (2) non revêtue, et/ou le dispositif d'activation (25) disposé derrière l'au moins un rouleau de pression (9) active après la première étape de procédé et avant la deuxième étape de procédé la surface de pièce (2) revêtue au préalable avec l'au moins une bande adhésive (6).
